# EUROPÄISCHE PATENTSCHRIFT

(11) **EP 1 688 589 B1**
(45) Veröffentlichungstag und Bekanntmachung des Hinweises auf die Patenterteilung: **28.11.2012**
(21) Anmeldenummer: 05002505.5
(22) Anmeldetag: 07.02.2005
(51) Int. Cl.: F01D 11/00, F01D 25/18, F16J 15/36

(54) **Läuferwellen-Abdichteinrichtung einer Turbomaschine**
Turbomachine shaft seal arrangement
Joint d'arbre d'une turbomachine

(43) Veröffentlichungstag der Anmeldung: 09.08.2006
(73) Patentinhaber: BorgWarner, Inc., Auburn Hills, MI 48326-2872 (US)
(72) Erfinder: Liebl, Sven, 67663 Kaiserslautern (DE); Ferling, Bruno, 67259 Beindersheim (DE); Frankenstein, Dirk, 67550 Worms (DE)
(74) Vertreter: Schmitz, Hans-Werner

(56) Entgegenhaltungen:
- EP-A- 1 496 294
- DE-U1- 29 704 914
- US-A- 3 122 375
- US-A- 4 453 722
- US-A1- 2002 125 648
- US-A1- 2004 120 835

## Beschreibung

Die Erfindung betrifft eine Turbomaschine, insbesondere einen Abgasturbolader, gemäß dem Oberbegriff des Anspruchs 1.

Eine derartige Turbomaschine in Form eines Turboladers ist aus der US 2004/0120835 A1 bekannt.

Aus der US 4,453,722 ist eine Karbondichtung bekannt, die von einem Federbalg gegen eine Dichtplatte gedrückt wird und ferner ist eine Zusatzdichtung vorgesehen, die aus einem Kolbenring besteht, der dazu vorgesehen ist, seine Vorspannung aufrechtzuerhalten, selbst wenn der Faltenbalg ausfällt.

Eine weitere Turbomaschine in Form eines Turboladers ist aus der DE 100 28 161 C2 bzw. der DE 102 97 203 T5 bekannt.

Die dort ersichtliche turbinenseitige Abdichtung zwischen Läuferwelle und Lagergehäuse wird mittels einer Labyrinthabdichtung bewerkstelligt.

Eine Leckage ist dadurch sowohl in Richtung Turbinenrad wie auch in Richtung Lagergehäuse möglich.

Gegenüber diesem Stand der Technik ist es Aufgabe der vorliegenden Erfindung, eine Turbomaschine der im Oberbegriff des Anspruchs 1 genannten Art zu schaffen, die es möglich macht, eine bessere Abdichtung von durch Medien, wie Flüssigkeiten und/oder Gase unterschiedlichen Druckes beaufschlagten Räumen zu erreichen.

Die Lösung dieser Aufgabe erfolgt durch die Merkmale des Anspruchs 1.

Dementsprechend betrifft die Erfindung eine Turbomaschine, insbesondere in Form eines Abgasturboladers, beispielsweise für Kraftfahrzeuge, mit einem turbinenseitigen Läuferwellen-Abdichtungssystem, das vorzugsweise in Form einer gasgeschmierten Gleitringdichtung ausgebildet sein kann. Dieses Läuferwellen-Abdichtungssystem macht die Abdichtung von Räumen möglich, die von Medien (Flüssigkeiten und/oder Gase) beaufschlagt werden, die unterschiedlichen Drücken unterliegen, wobei durch eine Gehäusewand eine sich drehende Welle geführt ist, bei der es sich im Falle eines Turboladers um eine Läuferwelle handelt. Die erfindungsgemäße Turbomaschine bzw. das erfindungsgemäße Läuferwellen-Abdichtungssystem ist für hohe Temperaturen (bis 900°C) und extrem hohe Drehzahlen (bis 300.000 min⁻¹) und Umfangsgeschwindigkeiten bis 550 m/s geeignet.

Ferner ist ein rotierender Gegenring (mit Bemusterung) auf der Läuferwelle fixiert, was beispielsweise durch Aufschrumpfen,Aufschrauben oder Aufpressen erreicht werden kann. Ferner ist ein stationärer Gleitring mit Befederung, vorzugsweise in Form eines Metallmembranbalges, über eine Einschraubhülse im Gehäuse verschraubt. Der Gegenring stellt zusammen mit dem Gleitring im Betrieb des Turboladers die dynamische und der Metallmembranbalg mit dem Graphitring stellt die statische Abdichtung dar.

Der Metallmembranbalg stellt eine Vorspanneinrichtung dar, die einen federelastischen Kontakt realisiert. Vorzugsweise ist es hierbei möglich, die einzelnen Federelemente des Balges miteinander zu verschweißen und dann an die dafür vorgesehenen Schweißlippen an einem Adapterblech und der Einschraubhülse anzuschweißen. Somit wird es vorteilhafterweise möglich, diesen Teil der gesamten Dichtungseinrichtung bereits als Kartusche vorzumontieren. Bei der Montage der Kartusche stellt sich bei dem Metallmembranbalg eine Vorspannung ein, so dass Axialspiel und möglicher Verschleiß der Gleitflächen vorteilhafterweise minimiert werden können.

Im Stillstand des Turboladers bilden der Gegenring und der Gleitring eine statische Abdichtung zwischen Läuferwelle und Lagergehäuse.

Im Betrieb des Turboladers erzeugt die Rotation des Gegenringes durch seine axiale Bemusterung einen Druckaufbau in der Kontaktfläche zum Gleitring, sodass sich ein kleiner axialer Spalt bildet.

Somit entsteht im Betrieb eine berührungslose, gasgeschmierte dynamische Gleitringdichtung, die keine mechanischen Reibverluste verursacht.

Die Bemusterung des Gegenringes ist so gewählt, dass eine Lekkage (Spaltströmung) vom Turbinenrad ins Lagergehäuseinnere unterstützt wird.

Die Unteransprüche haben vorteilhafte Weiterbildungen der Erfindung zum Inhalt.

In Anspruch 10 ist ein Verfahren zur Herstellung einer Turbomaschine mit Laufwellen-Abdichteinrichtung definiert, welches sich durch folgende Verfahrensschritte auszeichnet:
- Einlegen des Graphitringes in das Lagergehäuse;
- Aufziehen des Gegenringes auf einen Montagedorn und Einlegen in das Lagergehäuse;
- Einschrauben der Kartusche mit Gleitring und Befederung mit Hilfe eines Werkzeuges, welches in dafür vorgesehene Bohrungen in der Einschraubhülse greift, in das Lagergehäuse und daraus resultierendes Verpressen des Graphitringes;
- Aufschieben eines Hitzeschildes auf die Läuferwelle; und
- Einführen der Läuferwelle in das Lagergehäuse, wobei der Gegenring mit Hilfe des Montagedorns auf die Läuferwelle aufgepresst wird.

Weitere Einzelheiten, Vorteile und Merkmale der vorliegenden Erfindung ergeben sich aus nachfolgender Beschreibung eines Ausführungsbeispiels anhand der beigefügten Zeichnung. Es zeigt:
- Fig. 1: einen Längsschnitt durch eine erfindungsgemäße Turbomaschine in Form eines Turboladers, und
- Fig. 2: die Einzelheit X in Fig. 1 in vergrößertem Maßstab zur Erläuterung der Konstruktionsdetails der erfindungsgemäßen Laufwellen-Abdichteinrichtung.

In Fig. 1 ist eine erfindungsgemäße Turbomaschine 1 gezeigt, die in diesem Beispielsfalle als Abgasturbolader ausgebildet ist.

Dieser Abgasturbolader enthält neben den nachfolgenden Details einer erfindungsgemäßen Laufwellen-Abdichteinrichtung 8 natürlich sämtliche üblichen Bauteile, die teilweise jedoch zur Vereinfachung der Darstellung in Fig. 1 nicht dargestellt sind, da diese für die Erläuterung vorliegender Erfindung entbehrlich sind.

Fig. 1 zeigt jedoch die Rückwand 2 eines nicht dargestellten Verdichtergehäuses und ein in diesem Verdichtergehäuse angeordnetes Verdichterrad 3.

Ferner ist ein Turbinenrad (Läufer) 4 dargestellt, der in einem nicht dargestellten Turbinengehäuse angeordnet ist.

Das Verdichterrad 3 und das Turbinenrad 4 sind auf einer Läuferwelle 6 an deren gegenüberliegenden Enden montiert, wie sich dies im Einzelnen aus Fig. 1 ergibt.

Die Läuferwelle 6 ist über eine geeignete Lageranordnung in einem Lagergehäuse 5 geführt.

Das Lagergehäuse 5 weist einen turbinenseitigen Endbereich 7 auf, der benachbart zum Turbinenrad 4 angeordnet ist und der von einem Hitzeschild 26 gegen übermäßige Erwärmung geschützt wird.

Der turbinenseitige Endbereich 7 weist einen Aufnahmeraum 30 für eine Läuferwellen-Abdichteinrichtung 8 auf, die in Fig. 1 mit der Einzelheit X gekennzeichnet ist und die nachfolgend anhand der vergrößerten Darstellung der Fig. 2 im Einzelnen erläutert werden wird.

Die Läuferwellen-Abdichteinrichtung 8 ist als gasgeschmierte Gleitring-Dichteinrichtung aufgebaut, die eine statische Dichtanordnung und eine dynamische Dichtanordnung aufweist.

Im Einzelnen ist ein Gegenring 11 vorgesehen, der einen Fixierungsabschnitt 12 umfasst, der auf einem ersten Läuferwellen-Bereich 9 festgelegt (aufgeschrumpft, aufgeschraubt oder aufgepresst) werden kann.

Der Gegenring 11 weist ferner einen vorzugsweise im rechten Winkel zum Fixierungsabschnitt 12 angeordneten ringförmigen Bund 13 auf, der zum Teil an einem Übergangsbereich 31 der Läuferwelle 9 axial anliegt, der zu einem zweiten Läuferwellen-Bereich 10 führt, der einen größeren Durchmesser hat, als der erste Läuferwellen-Bereich 9.

Die Läuferwellen-Abdichteinrichtung 8 weist ferner einen Gleitring 14 auf, der mit einer Vorspanneinrichtung, vorzugsweise in Form des dargestellten Metallmembranbalges 19, über eine Einschraubhülse 20 mit Außengewinde 27 im Lagergehäuse 5 bzw. in dem Endabschnitt 7 des Lagergehäuses 5 verschraubt ist.

Wie dargestellt, weist der Gleitring 14 einen Hauptkörper 16 und eine Nase 15 auf, die sich vom Hauptkörper 16 aus radial nach außen erstreckt. Diese Anordnung ergibt eine Kontaktfläche, die auf den Bund 13 des Gegenrings 11 zuweist und mit diesem, wie in Fig. 2 dargestellt, im Montagezustand in Berührung kommt .

Fig. 2 verdeutlicht ferner einen Graphitring 18, der bei eingeschraubter Einschraubhülse 20 im Gehäuse 5 verspannt ist.

Zwischen dem Gleitring 14 und der Anordnung aus Einschraubhülse 20 und Metallmembranbalg 19 ist ein Adapterblech 17 angeordnet, welches fest mit dem Gleitring 14 verbunden ist.

Am gegenüberliegenden Ende weist das Adapterblech 17 eine Schweißlippe 24 an, an der ein Federelement 23 einer Federelementanordnung aus den Federelementen 21, 22 und 23 des Metallmembranbalges 19 angeschweißt ist.

Das Federelement 21 seinerseits ist an einer Schweißlippe 25 der Einschraubhülse 20 angeschweißt.

Wie zuvor bereits erläutert, stellen die miteinander verschweißten einzelnen Federelemente 21 bis 23 des Balgs 19, das Adapterblech 17 und die Einschraubhülse 20 sowie der Gleitring 14 eine vormontierbare Kartusche dar, wobei sich bei Montage dieser Kartusche durch den Metallmembranbalg 19 eine Vorspannung des Gleitrings 14 einstellt, so dass das Axialspiel und möglicher Verschleiß der Gleitflächen minimiert werden kann. Wie sich schließlich aus Fig. 2 ergibt, weist das Adapterblech 17 einen Ringkörper 29 auf, der um den Läuferwellen-Abschnitt 10 der Läuferwelle 6 herum angeordnet ist, und der an seinen radial nach außen weisenden Ende mit der Schweißlippe 24 und dem Verbindungsabschnitt 28 versehen ist.

Wie Fig. 2 verdeutlicht, liegt der Verbindungsabschnitt 28 sowohl an der Nase 15 wie auch an dem Hauptkörper 16 des Gleitrings 14 an, während der Ringkörper 29 am Hauptkörper 16 des Gleitrings 14 anliegt. Für weitere Details der Anordnungen der zuvor beschriebenen Teile wird hiermit explizit auf die zeichnerische Offenbarung in Fig. 2 Bezug genommen.

### Bezugszeichenliste

- 1: Turbomaschine/Turbolader

- 2: Rückwand
- 3: Verdichterrad
- 4: Turbinenrad
- 5: Lagergehäuse
- 6: Läuferwelle
- 7: Endbereich
- 8: Läuferwellen-Abdichteinrichtung
- 9: Erster Läuferwellen-Bereich mit kleinem Durchmesser
- 10: Zweiter Läuferwellen-Bereich mit größerem Durchmesser
- 11: Gegenring
- 12: Fixierungsabschnitt
- 13: Bund
- 14: Gleitring
- 15: Nase
- 16: Hauptkörper
- 17: Adapterblech
- 18: Graphitring
- 19: Balg, insbesondere Metallmembranbalg/Vorspanneinrichtung
- 20: Einschraubhülse
- 21 bis 23: Federelemente
- 24, 25: Schweißlippe
- 26: Hitzeschild
- 27: Außengewinde
- 28: Verbindungsabschnitt
- 29: Ringkörper
- 30: Hohlraum
- 31: Übergangsbereich

## Patentansprüche

1. Turbomaschine (1), insbesondere Abgasturbolader,
- mit einem in einem Verdichtergehäuse angeordneten Verdichterrad (3);
- mit einem in einem Turbinengehäuse angeordneten Turbinenrad (4); und
- mit einer in einem Lagergehäuse (5) geführten Läuferwelle (6), auf der einerseits das Verdichterrad (3) und andererseits das Turbinenrad (4) befestigt ist;
- wobei zwischen einem turbinenseitigen Endbereich (7) des Lagergehäuses (5) und der Läuferwelle (6) eine Läuferwellen-Abdichteinrichtung (8) angeordnet ist,
- die eine Vorspanneinrichtung (19) aufweist,
**dadurch gekennzeichnet**,
- dass die Läuferweller-Abdichteinrichtung (8) einen auf der Läuferwelle (6) fixierten Gegenring (11) aufweist; und
- dass zwischen dem Gegenring (11) und der Vorspanneinrichtung (19) ein stationärer Gleitring (14) angeordnet ist, der im Montagezustand mit dem Gegenring in Kontakt steht, und der mittels einer Einschraubhülse (20) unter Zwischenschaltung der Vorspanneinrichtung (19) im Lagergehäuse (5) fixiert ist.

2. Turbomaschine nach Anspruch 1, **dadurch gekennzeichnet, dass** die Läuferwellen-Abdichteinrichtung (8) als gasgeschmierte Gleitring-Dichteinrichtung ausgebildet ist.

3. Turbomaschine nach Anspruch 2, **dadurch gekennzeichnet, dass** die Gleitring-Dichtungseinrichtung eine statische Dichtungsanordnung und eine dynamische Dichtungseinrichtung aufweist.

4. Turbomaschine nach Anspruch 3, **dadurch gekennzeichnet, dass** die dynamische Dichtungseinheit die dynamische Dichtungswirkung durch den Gleitring (14) mit dem auf der Läuferwelle (6) fixierten Gegenring (11) erzeugt.

5. Turbomaschine nach Anspruch 1, **dadurch gekennzeichnet, dass** die Vorspanneinrichtung als Metallmembranbalg (19) ausgebildet ist.

6. Turbomaschine nach Anspruch 5, **dadurch gekennzeichnet, dass** der Metallmembranbalg (19), die Einschraubhülse (20) und ein Adapterblech (17) als vormontierte Kartusche ausgebildet sind.

7. Turbomaschine nach Anspruch 6, **dadurch gekennzeichnet, dass** der Metallmembranbalg (19) Federelemente (21 bis 23) aufweist, die miteinander verschweißt sind und die zur Bildung der Kartusche an Schweißlippen (24 bzw. 25) des Adapterblechs (17) bzw. der Einschraubhülse (20) angeschweißt sind.

8. Turbomaschine nach einem der Ansprüche 1 bis 7, **gekennzeichnet durch** einen in das Lagergehäuse (5) eingelegten Graphitring (18), der mittels der Einschraubhülse (20) verspannt wird.

9. Turbomaschine nach einem der Ansprüche 1 bis 8, **dadurch gekennzeichnet, dass** zwischen dem turbinenseitigen Endbereich (7) und dem Turbinenrad (4) ein Hitzeschild (26) angeordnet ist.

10. Verfahren zur Montage einer Turbomaschine, insbesondere eines Abgasturboladers, die ein in einem Verdichtergehäuse angeordnetes Verdichterrad (3), ein in einem Turbinengehäuse angeordnetes Turbinenrad (4), eine in einem Lagergehäuse (5) geführte Läuferwelle (6), auf der einerseits das Verdichterrad (3) und andererseits das Turbinenrad (4) befestigt ist, und eine Läuferwellen-Abdichteinrichtung (8) zwischen einem turbinenseitigen Endbereich (7) des Lagergehäuses (5) und der Läuferwelle (6) aufweist, mit folgenden Verfahrensschritten:
- Einlegen eines Graphitrings (8) in das Lagergehäuse (5);
- Aufziehen eines Gegenrings (11) auf einen Montagedorn und Einlegen in das Lagergehäuse (5);
- Einschrauben einer Kartusche mit Gleitring (14) und Vorspanneinrichtung (19) mit Hilfe eines Werkzeuges, welches in dafür vorgesehene Bohrungen in einer Einschraubhülse (20) eingreift, in das Lagergehäuse (5) und Verpressen des Graphitringes (18) im Zuge des Einschraubens;
- Anordnen eines Hitzeschildes (26) über der Läuferwelle (5); und
- Einführen der Läuferwelle (6) in das Lagergehäuse (5) und Aufpressen des Gegenrings (11) mit Hilfe des Montagedorns auf die Läuferwelle (6).

## Claims

1. Turbomachine (1), in particular turbocharger,
- having a compressor wheel (3) arranged in a compressor housing;
- having a turbine wheel (4) arranged in a turbine housing; and
- having a rotor shaft (6) which is guided in a bearing housing (5), to which rotor shaft (6) the compressor wheel (3) is fastened at one side and the turbine wheel (4) is fastened at the other side;
- with a rotor shaft sealing device (8) being arranged between a turbine-side end region (7) of the bearing housing (5) and the rotor shaft (6), which rotor shaft sealing device (8) has a preload device (19),
**characterized in that**
- the rotor shaft sealing device (8) has a mating ring (11) which is fixed to the rotor shaft (6); and
- a stationary sliding ring (14) is arranged between the mating ring (11) and the preload device (19), which sliding ring (14), in the assembled state, is in contact with the mating ring, and which sliding ring (14) is fixed in the bearing housing (5) by means of a screw-in sleeve (20) with the interposition of the preload device (19).

2. Turbomachine according to Claim 1, **characterized in that** the rotor shaft sealing device (8) is embodied as a gas-lubricated sliding ring sealing device.

3. Turbomachine according to Claim 2, **characterized in that** the sliding ring sealing device has a static sealing arrangement and a dynamic sealing device.

4. Turbomachine according to Claim 3, **characterized in that** the dynamic sealing unit generates the dynamic sealing action by means of the sealing ring (14) with the mating ring (11) which is fixed to the rotor shaft (6).

5. Turbomachine according to Claim 1, **characterized in that** the preload device is embodied as a metal diaphragm bellows (19).

6. Turbomachine according to Claim 5, **characterized in that** the metal diaphragm bellows (19), the screw-in sleeve (20) and an adapter plate (17) are embodied as a pre-assembled cartridge.

7. Turbomachine according to Claim 6, **characterized in that** the metal diaphragm bellows (19) has spring elements (21 to 23) which are welded to one another and which, in order to form the cartridge, are welded to welding lips (24 and 25) of the adapter plate (17) and of the screw-in sleeve (20).

8. Turbomachine according to one of Claims 1 to 7, **characterized by** a graphite ring (18) which is placed into the bearing housing (5) and which is stressed by means of the screw-in sleeve (20).

9. Turbomachine according to one of Claims 1 to 8, **characterized in that** a heat shield (26) is arranged between the turbine-side end region (7) and the turbine wheel (4).

10. Method for assembling a turbomachine, in particular of an exhaust-gas turbocharger, which has a compressor wheel (3) arranged in a compressor housing, a turbine wheel (4) arranged in a turbine housing, a rotor shaft (6) which is guided in a bearing housing (5), to which rotor shaft (6) the compressor wheel (3) is fastened at one side and the turbine wheel (4) is fastened at the other side, and a rotor shaft sealing device (8) between a turbine-side end region (7) of the bearing housing (5) and the rotor shaft (6), having the following method steps:
- placing a graphite ring (8) into the bearing housing (5);
- pulling a mating ring (11) onto an assembly mandrel and placing it into the bearing housing (5);
- screwing a cartridge with the sliding ring (14) and preload device (19) by means of a tool, which engages into bores, provided for the purpose, in a screw-in sleeve (20), into the bearing housing (5), and compressing the graphite ring (18) during the screwing-in process;
- arranging a heat shield (26) over the rotor shaft (5); and
- inserting the rotor shaft (6) into the bearing housing (5), and pressing the mating ring (11) by means of the assembly mandrel onto the rotor shaft (6).

## Revendications

1. Turbomachine (1), en particulier turbocompresseur à gaz d'échappement,
- comprenant une roue de compresseur (3) disposée dans un boîtier de compresseur ;
- comprenant une roue de turbine (4) disposée dans un carter de turbine ; et
- comprenant un arbre de rotor (6) qui est guidé dans un boîtier de palier (5) et sur lequel sont fixées d'une part la roue de compresseur (3) et d'autre part la roue de turbine (4) ;
- un dispositif d'étanchéité d'arbre de rotor (8) étant disposé entre une région d'extrémité côté turbine (7) du boîtier de palier (5) et l'arbre de rotor (6), lequel dispositif d'étanchéité comprend un dispositif de précontrainte (19),
**caractérisée**
- **en ce que** le dispositif d'étanchéité d'arbre de rotor (8) comprend une bague conjuguée (11) fixée sur l'arbre de rotor (6) ; et
- **en ce qu'**une bague de glissement (14) fixe est disposée entre la bague conjuguée (11) et le dispositif de précontrainte (19), laquelle bague de glissement est en contact avec la bague conjuguée dans l'état monté et est fixée dans le boîtier de palier (5) au moyen d'une douille filetée (20) par l'intermédiaire du dispositif de précontrainte (19).

2. Turbomachine selon la revendication 1, **caractérisée en ce que** le dispositif d'étanchéité d'arbre de rotor (8) est réalisé sous forme de dispositif d'étanchéité à bague de glissement lubrifié au gaz.

3. Turbomachine selon la revendication 2, **caractérisée en ce que** le dispositif d'étanchéité à bague de glissement comprend un agencement d'étanchéité statique et un dispositif d'étanchéité dynamique.

4. Turbomachine selon la revendication 3, **caractérisée en ce que** l'unité d'étanchéité dynamique produit l'effet d'étanchéité dynamique au moyen de la bague de glissement (14) avec la bague conjuguée (11) fixée sur l'arbre de rotor (6).

5. Turbomachine selon la revendication 1, **caractérisée en ce que** le dispositif de précontrainte est réalisé sous forme de soufflet à membrane métallique (19).

6. Turbomachine selon la revendication 5, **caractérisée en ce que** le soufflet à membrane métallique (19), la douille filetée (20) et une tôle d'adaptation (17) sont réalisés sous forme de cartouche prémontée.

7. Turbomachine selon la revendication 6, **caractérisée en ce que** le soufflet à membrane métallique (19) comprend des éléments ressorts (21 à 23) qui sont soudés les uns aux autres et qui, pour former la cartouche, sont soudés sur des lèvres de soudure (24 respectivement 25) de la tôle d'adaptation (17), respectivement de la douille filetée (20).

8. Turbomachine selon l'une quelconque des revendications 1 à 7, **caractérisée par** une bague en graphite (18) insérée dans le boîtier de palier (5), laquelle bague en graphite est serrée au moyen de la douille filetée (20).

9. Turbomachine selon l'une quelconque des revendications 1 à 8, **caractérisée en ce qu'**un bouclier thermique (26) est disposé entre la région d'extrémité côté turbine (7) et la roue de turbine (4).

10. Procédé de montage d'une turbomachine, en particulier d'un turbocompresseur à gaz d'échappement, qui comprend une roue de compresseur (3) disposée dans un boîtier de compresseur, une roue de turbine (4) disposée dans un carter de turbine, un arbre de rotor (6) guidé dans un boîtier de palier (5), sur lequel arbre de rotor sont fixées d'une part la roue de compresseur (3) et d'autre part la roue de turbine (4), et un dispositif d'étanchéité d'arbre de rotor (8) entre une région d'extrémité côté turbine (7) du boîtier de palier (5) et l'arbre de rotor (6), le procédé comprenant les étapes de procédé suivantes :
- insertion d'une bague en graphite (8) dans le boîtier de palier (5) ;
- montage d'une bague conjuguée (11) sur un mandrin de montage et insertion dans le boîtier de palier (5) ;
- vissage d'une cartouche avec la bague de glissement (14) et le dispositif de précontrainte (19) dans le boîtier de palier (5) à l'aide d'un outil qui vient en prise dans des alésages prévus à cet effet dans une douille filetée (20) et compression de la bague en graphite (18) au cours du vissage ;
- disposition d'un bouclier thermique (26) sur l'arbre de rotor (5) ; et
- introduction de l'arbre de rotor (6) dans le boîtier de palier (5) et engagement par pression de la bague conjuguée (11) sur l'arbre de rotor (6) à l'aide du mandrin de montage.
